# EUROPÄISCHE PATENTSCHRIFT

(11) **EP 1 266 147 B1**
(45) Veröffentlichungstag und Bekanntmachung des Hinweises auf die Patenterteilung: **09.03.2005**
(21) Anmeldenummer: 01923550.6
(22) Anmeldetag: 20.01.2001
(51) Int. Cl.: F15B 20/00, F15B 19/00, G05B 19/00

(54) **FLUIDTECHNISCHES SYSTEM MIT SICHERHEITSFUNKTION**
FLUIDIC SYSTEM WITH A SAFETY FUNCTION
SYSTEME FLUIDIQUE A FONCTION DE SECURITE

(30) Priorität: 12.02.2000 DE 10006367
(43) Veröffentlichungstag der Anmeldung: 18.12.2002
(73) Patentinhaber: Festo AG & Co, 73734 Esslingen (DE)
(72) Erfinder: FUSS, Martin, 73773 Aichwald (DE); SAUER, Josef, 73249 Wernau (DE); WALDEN, Udo, 73773 Aichwald (DE)
(74) Vertreter: Vetter, Hans, Dipl.-Phys. Dr.
(86) Internationale Anmeldenummer: PCT/EP2001/000624
(87) Internationale Veröffentlichungsnummer: WO 2001/059307

(56) Entgegenhaltungen:
- EP-A- 0 603 395
- EP-A- 1 061 269
- GB-A- 2 318 426
- PATENT ABSTRACTS OF JAPAN vol. 1995, no. 04, 31. Mai 1995 (1995-05-31) -& JP 07 019207 A (HITACHI CONSTR MACH CO LTD), 20. Januar 1995 (1995-01-20)
- PATENT ABSTRACTS OF JAPAN vol. 014, no. 058 (M-0930), 2. Februar 1990 (1990-02-02) & JP 01 283402 A (TOYOTA AUTOM LOOM WORKS LTD), 15. November 1989 (1989-11-15)

## Beschreibung

Die vorliegende Erfindung betrifft eine lokale Steuerungseinrichtung für ein fluidtechnisches System mit zumindest einem fluidtechnischen Aktor, der durch die lokale Steuerungseinrichtung über Steuermittel gesteuert werden kann, wobei zumindest ein Sensor zur Übermittlung zumindest einer Information über zumindest einen Betriebszustand des fluidtechnischen Systems an die lokale Steuerungseinrichtung vorgesehen ist, wobei die lokale Steuerungseinrichtung derart ausgestaltet ist, dass sie die zumindest eine Information zur Ermittlung zumindest eines sicherheitskritischen Zustandes auswerten kann und dass sie bei Vorliegen des zumindest einen sicherheitskritischen Zustandes zumindest eine vorbestimmte Folgeaktion ausführt, und wobei das fluidtechnische System von der lokalen Steuerungseinrichtung ansteuerbare Abschaltmittel zur Abschaltung der Wirkfunktion der Steuermittel auf den zumindest einen fluidtechnischen Aktor und mit der lokalen Steuerungseinrichtung zusammenwirkende Steuer-Überprüfungsmittel zur Überprüfung der Steuermittel aufweist.

Die Erfindung betrifft weiterhin ein fluidtechnisches System, ein Software-Modul für eine lokale Steuerungseinrichtung eines fluidtechnischen Systems sowie ein Verfahren zum Betreiben eines fluidtechnischen Systems.

Ein der Erfindung zugrundeliegendes, als "fluidtechnisch" bezeichnetes System kann beispielsweise als pneumatisches System mit Hilfe von Druckluft oder als hydraulisches System mit Hilfe von Hydrauliköl als Druckmedium (= "Fluid") betrieben werden. Dabei steuert eine elektrische Steuerungseinrichtung über Steuermittel, z.B. Ventile, den Fluss des Druckmedium zur Betätigung des oder der fluidtechnischen Aktoren. Ein solcher Aktor ist beispielsweise ein Arbeitszylinder. Der jeweilige Betriebszustand des fluidtechnischen Systems wird dabei mit Hilfe eines Sensors überwacht. Es kann z.B. an dem fluidtechnischen Aktor eine Positions-Sensorik angebracht sein, die der Steuerungseinrichtung Informationen über die jeweilige Position des Aktors mitteilt, so dass diese z.B. anhand der Information die Position des Aktors durch geeignete Beaufschlagung des Aktors mit dem Druckmedium beeinflussen kann.

Bei bekannten fluidtechnischen Systemen wird jedoch davon ausgegangen, dass durch geeignete Ausgestaltung des fluidtechnischen Systems ein sicherheitskritischer Zustand innerhalb des jeweiligen fluidtechnischen Systems nicht auftritt. Ein Schutz gegen unbeabsichtigte Zustands- oder Positionsänderungen des fluidtechnischen Systems, beispielsweise ein plötzliches Verfahren eines Kolbens in einem Arbeitszylinder aufgrund eines Defektes eines den Arbeitszylinder ansteuernden Ventils, ist jedoch nicht vorgesehen.

Aus der japanischen Offenlegungsschrift JP 07 01 207A ist ein fluidtechnisches System in Form einer Hydraulikschaltung bekannt, bei der eine lokale Steuerungseinrichtung in Form eines Controllers eine sicherheitskritische Situation erkennt und Steuermittel abschaltet, die zur Ansteuerung eines Aktuators, beispielsweise in Form eines Hydraulikzylinders, abschaltet. Als Steuermittel enthält die bekannte hydraulische Schaltung unter anderem ein Proportionalventil. Als Abschaltmittel sind Absperrventile vorgesehen.

Wenn bei dem Proportionalventil ein Fehler auftritt, betätigt die Steuereinrichtung die Absperrventile, so dass ein sicherheitskritischer Zustand vermieden wird.

Allerdings erfolgt die Abschaltung erst nachdem eine Fehlersituation eingetreten ist. Im Vorfeld eines Schaltvorgangs zur Betätigung des fluidtechnischen Aktors jedoch ist eine Fehlererkennung bei dem bekannten fluidtechnischen System nicht möglich.

Es ist daher die Aufgabe der Erfindung, präventive Sicherheitsfunktionen für fluidtechnische Systeme vorzusehen.

Diese Aufgabe wird durch eine lokale Steuerungseinrichtung der eingangs genannten Art gelöst, bei der vorgesehen ist, dass sie zu einer Überprüfung der Abschaltmittel anhand von mit der lokalen Steuerungseinrichtung zusammenwirkenden Abschalte-Überprüfungsmitteln und/oder zur Überprüfung der Steuermittel anhand der Steuer-Überprüfungsmittel zum zumindest teilweisen Abschalten der Wirkfunktion der Steuermittel mit Hilfe der Abschaltmittel und nach der Überprüfung zum wieder Einschalten der Wirkfunktion der Steuermittel ausgestaltet ist.

Die Aufgabe wird ferner durch ein fluidtechnisches System, ein Software-Modul sowie ein Verfahren gemäß der technischen Lehre weiterer unabhängiger Ansprüche gelöst.

Der Erfindung liegt dabei der Gedanke zugrunde, in das fluidtechnische System zur Steuerung des Aktors Sicherheitsfunktionen zu integrieren, die einfache und auch hohe sogenannte Anforderungsklassen z.B. der europäischen Norm EN 941-1 erfüllen. Der fluidtechnische Aktor kann z.B. eine Ventilanordnung, ein pneumatischer Antrieb oder eine Wartungseinheit sein. Die Steuermittel können z.B. aus einer Ventilanordnung bestehen, die durch ein elektronisches Steuerungsmodul als lokale Steuerungseinrichtung angesteuert werden. Tritt innerhalb der Steuermittel, der lokalen Steuerungseinrichtung oder an dem gesteuerten fluidtechnischen Aktor eine sicherheitskritische Fehlfunktion auf, so erkennt die lokale Steuerungseinrichtung dieses Problem und löst zu dessen Behebung eine Folgeaktion aus.

Die lokale Steuerungseinrichtung sorgt dafür, dass ein sicherheitskritischer Zustand nicht unerkannt bleibt. Die Überwachung der Sicherheitsfunktion kann dabei auf das jeweilige fluidtechnische System, insbesondere auch auf den zu steuernden Aktor optimal abgestimmt werden. Ohnehin vorhandene Sensorik kann dabei auch für Sicherheitsfunktionen mit genutzt werden. Es ist jedoch auch möglich, dass mit Hilfe einiger zusätzlicher Sensoren höhere Sicherheitskriterien erfüllt werden. Ferner kann das fluidtechnische System als komplette, kompakte und vorgefertigte Einheit eingesetzt werden, die bereits integrierte Sicherheitsfunktionen aufweist, die z.B. mit einer übergeordneten Steuerungseinrichtung zusammenwirken können. Diese braucht dann nicht auf die lokal benötigten Sicherheitsfunktionen aufwendig abgestimmt werden. Die lokale Steuerungseinrichtung kann auch speziell für die Meldung von sicherheitsrelevanten Informationen und für die Gabe von sicherheitsrelevanten Befehlen gestaltete Nachrichten senden und empfangen.

Das erfindungsgemäße sicherheitsorientierte fluidtechnische System kann als Bestandteil eines fluidtechnischen Aktors ausgebildet sein. So kann beispielsweise das fluidtechnische System in eine lokal gesteuerte Ventilanordnung integriert sein, die ein Einzelventil oder eine Ventilgruppe, also eine sogenannte Ventilinsel, sein kann. Ferner kann das erfindungsgemäße sicherheitsorientierte fluidtechnische System Bestandteil eines fluidtechnischen Antriebes, beispielsweise eines pneumatischen Greifers, eines pneumatischen Zylinders oder einen pneumatischen Linearantriebes sein. Auch ein Einschaltventil, ein Wartungsgerät, z.B. ein Öler, oder ein "pneumatischer Notaus" kann durch ein erfindungsgemäßes externes oder integriertes fluidtechnisches System sicherheitsorientiert gesteuert werden. So können erfindungsgemäß auch beispielsweise in einen pneumatischen Zylinder integrierte Sperrventile sicherheitsorientiert gesteuert werden.

Beispielsweise kann die Steuerungseinrichtung erfindungsgemäß eine Information, die ein Sensor zur Überwachung der Bewegungsgeschwindigkeit des Aktors liefert, daraufhin überprüfen, ob eine vorbestimmte Bewegungsgeschwindigkeit des Aktors überschritten ist. In einem solchen Fall kann der Sensor sogar für mehrere Funktionen genutzt werden, einerseits für die Steuerung der Bewegungsgeschwindigkeit auf einen vorbestimmten und andererseits zur Überwachung, ob der Aktor eine sicherheitskritische Bewegungsgeschwindigkeit überschritten hat.

Das fluidtechnische System weist von der lokalen Steuerungseinrichtung ansteuerbare, insbesondere fluidisch und/oder elektrisch betätigbare Abschaltmittel zur Abschaltung der Wirkfunktion der Steuermittel auf den fluidtechnischen Aktor auf. Die Abschaltmittel sind z.B. zwischen die Steuermittel und den Aktor geschaltete Sperrventile. Damit ist es möglich, dass die Steuermittel abgeschaltet und damit von dem Aktor abgekoppelt werden, wenn in den Steuermitteln ein Fehler auftritt. So kann beispielsweise ein Ventil undicht sein, so dass der Aktor möglicherweise eine undefinierte, unerwünschte Position einnimmt. Die lokale Steuerungseinrichtung kann einen solchen Fehler z.B. durch mit ihr zusammenwirkende Steuer-Überprüfungsmittel, z.B. Drucksensoren, zur Überprüfung der Steuermittel ermitteln.

Ferner ist es durch die Abschaltmittel möglich, dass die lokale Steuerungseinrichtung zunächst die Wirkfunktion der Steuermittel mit Hilfe der Abschaltmittel zumindest teilweise abschaltet und dann eine Überprüfung der Steuermittel vornimmt. Dabei können dann die Steuermittel ohne unerwünschte Beeinflussung des Aktors betätigt werden und z.B. einen Prüfzyklus durchlaufen. Ein solcher Prüfzyklus wird z.B. jeweils vor Betätigung der Steuermittel durchlaufen, so dass die Steuermittel nur dann zur Betätigung des Aktors eingesetzt werden, wenn sie korrekt funktionieren. Die Steuermittel können auch zyklisch überprüft werden, so dass auch dann ein korrektes Funktionieren der Steuermittel bei Bedarf sichergestellt wird, wenn diese zuvor über längere Zeit an sich nicht gebraucht worden sind.

In einer weiteren variante der Erfindung werden auch die Abschaltmittel überprüft, indem z.B. Sensoren an den Abschaltmitteln angeordnet sind, die Zustandsänderungen der Abschaltmittel erfassen und an die lokale Steuerungseinrichtung melden. Die lokale Steuerungseinrichtung ermittelt dann, ob die gemeldeten Zustandsänderungen vorbestimmten, erwarteten Zustandsänderungen entsprechen oder ob eine - eventuell sicherheitskritische - Fehlfunktion der Abschaltmittel vorliegt. Die lokale Steuerungseinrichtung kann diese Fehlfunktion dann z.B. an die übergeordnete Steuerungseinrichtung melden oder eine "Nothalt"-Funktion auslösen. Die Steuerungseinrichtung kann auch die Überprüfung der Abschaltmittel zyklisch vornehmen oder jeweils nach Betätigung der Steuermittel oder der Abschaltmittel.

Weitere Vorteile der Erfindung ergeben sich aus den abhängigen Ansprüchen sowie aus der Beschreibung.

Nachdem die lokale Steuerungseinrichtung ein Vorliegen eines sicherheitskritischen Zustandes ermittelt hat, kann sie beispielsweise als Folgeaktion den fluidtechnischen Aktor zur Einnahme eines sicheren Betriebszustandes ansteuern, z.B. eine sogenannte "Nothalt"-Funktion auslösen, bei der der Aktor angehalten wird.

Weiterhin kann die lokale Steuerungseinrichtung z.B. über eine Leuchtdiode oder einen Lautsprecher das Vorliegen des sicherheitskritischen Zustandes signalisieren und so eine Fehlersuche durch einen Bediener erleichtern. Ferner kann die lokale Steuerungseinrichtung einer übergeordneten Steuerungseinrichtung eine Nachricht über das Vorliegen des sicherheitskritischen Zustandes zusenden, wenn die lokale Steuerungseinrichtung z.B. als sogenannter "Slave" an einem Bus agiert und von der als "Master" arbeitenden übergeordneten Steuerungseinrichtung gesteuert und überwacht wird. Dabei ist es auch möglich, dass die übergeordnete Steuerungseinrichtung die lokale Steuerungseinrichtung zur Ansteuerung des fluidtechnischen Aktors in einen sicheren Betriebszustandes anweist, also beispielsweise zu der bereits erwähnten "Nothalt"-Funktion.

Das fluidtechnische System kann auch von der übergeordneten Steuerungseinrichtung mit einer Überprüfungsanweisung dazu angewiesen werden, die Steuermittel sowie auch die Abschaltmittel zyklisch oder jeweils pro empfangener Überprüfungsanweisung zu überprüfen.

Die Erfindung wird im Folgenden anhand von Ausführungsbeispielen unter Zuhilfenahme der Zeichnungen dargestellt. Es zeigen:
- Figur 1: ein erstes Ausführungsbeispiel der Erfindung mit einem fluidtechnischen System, das durch eine lokale Steuerungseinrichtung gesteuert wird und auf einen Arbeitszylinder wirkt,
- Figur 2: eine Tabelle mit einem Prüfablauf des Ausführungsbeispiels aus Figur 1 bei eingefahrenem Arbeitszylinder,
- Figur 3: eine Tabelle wie in Figur 2 mit einem weiteren Prüfablauf, jedoch bei ausgefahrenem Arbeitszylinder,
- Figur 4: ein zweites Ausführungsbeispiel der Erfindung, mit im Vergleich zu Figur 1 teilweise geänderten oder fehlenden Komponenten.

Figur 1 zeigt einen Arbeitszylinder 10 als fluidtechnischem Aktor mit einem Kolben 11 und einer Kolbenstange 12, die sich in einem Arbeitsraum 13 hin und her bewegen können. Ein Fluid als Druckmedium, im vorliegenden Fall Druckluft, kann über eine am Lagerdeckel, der der Kolbenstange 12 zugewandten Stirnseite des Arbeitsraumes 13, mündende Leitung 14 in den Arbeitsraum 13 einströmen. Dadurch "fährt der Kolben 11 ein", die Kolbenstange 12 bewegt sich also in den Arbeitsraum 13 hinein, wenn auf der entgegengesetzten, der Kolbenfläche des Kolbens 11 zugewandten Stirnseite, dem Abschlussdeckel des Arbeitsraumes 13 über eine Leitung 15 durch den sich bewegenden Kolben 11 verdrängte Luft entweichen kann, der Arbeitsraum 13 entlüftet wird. Wenn über die Leitung 15 Druckluft in den Arbeitsraum 13 einströmt, "fährt der Kolben 11 aus", die Kolbenstange 12 bewegt sich also aus dem Arbeitsraum 13 heraus, sofern über die Leitung 14 Luft entweichen kann. Ein Sensor 16 erfasst, ob der Kolben 11 ausgefahren ist, und ein Sensor 17 erfasst, ob der Kolben 11 eingefahren ist. Anstatt des Arbeitszylinders 10 kann auch beispielsweise ein Linearantrieb, eine Wartungseinheit zur Aufbereitung von Druckluft oder ein pneumatisch angesteuertes Ventil als fluidtechnischem Aktor eingesetzt werden.

Die Leitung 14 kann über ein Wegeventil 20, die Leitung 15 über ein Wegeventil 21 gesperrt werden, wobei dann weder Druckluft in den Arbeitsraum 13 einströmen noch durch den Kolben 11 verdrängte Luft aus dem Arbeitsraum 13 entweichen kann. Die Wegeventile 20 und 21 wirken demnach als Abschaltmittel und sind sogenannte 2/2-Wegeventile. Ein 2/2-Wegeventil hat einen Eingang und einen Ausgang, die entweder durch eine Sperrstellung des jeweiligen Wegeventils voneinander getrennt sind oder in einer Durchlassstellung des jeweiligen Wegeventils miteinander verbunden sind. Der Ausgang des Wegeventils 20 ist mit der Leitung 14, der Ausgang des Wegeventils 21 mit der Leitung 15 verbunden. Die Wegeventile 20 und 21 sind durch eine Leitung 22 mit Druckluft beaufschlagbar und bewegen sich dann in Durchlassstellung. In dem Schaltzustand in Figur 1, der Sperrstellung, sind die Wegeventile 21 und 22 jedoch nicht mit Druckluft beaufschlagt und werden jeweils durch eine angedeutete Feder in der Sperrstellung gehalten. An dieser Stelle sei bereits darauf hingewiesen, dass die Bauform der in Figur 1 gezeigten Bauelemente lediglich symbolisch ist. Die Wegeventile 20 und 21 können beispielsweise auch elektrisch angetrieben sein, durch Druckluft in Ruhestellung gehalten werden oder durch andere absperrend wirkende Ventilanordnungen ersetzt werden.

Die Leitung 22 wird über ein Wegeventil 23 mit Druckluft beaufschlagt oder entlüftet. Das Wegeventil 23 ist ein 3/2-Wegeventil mit einem Arbeitsausgang für die Leitung 22, einem Eingang der mit einer Druckquelle 24 verbunden ist und einem Entlüftungsausgang 25. Das Wegeventil 23 ist in Figur 1 in Entlüftungsstellung als Ruhestellung gezeigt, angedeutet durch eine Feder, bei der die Leitung 22 durch den Entlüftungsausgang 25 entlüftet wird. Durch einen elektrischen Antrieb 26, z.B. einen Spulenantrieb, kann das Wegeventil 23 in Schaltstellung gebracht werden, wobei dann Druckluft von der Druckquelle 24 in die Leitung 22 einströmt und die Wegeventile 20 und 21 in Durchlassstellung bewegt werden. An die Leitung 22 ist ferner ein Drucksensor 27 angeschlossen, der den auf der Leitung 22 vorhandenen Druck erfasst. Der Drucksensor 27 dient als Abschalte-Überprüfungsmittel zur Überprüfung der als Abschaltmittel wirkenden Wegeventile 20, 21 und 23. Anstatt des Drucksensors 27 könnten als Abschalte-Überprüfungsmittel auch beispielsweise Sensoren zur Stellungserfassung an den Wegeventilen 20, 21 und 23 angebracht sein.

Als Steuermittel zur Ansteuerung des Arbeitszylinders 10 wirkt ein Wegeventil 30, das im vorliegenden Fall ein 5/3-Wegeventil ist mit drei Stellungen, einer Ruhestellung 31, einer (Kolben-) Ausfahrstellung 32 und einer (Kolben-) Einfahrstellung 33 sowie insgesamt fünf Ein-/Ausgängen, von denen ein Eingang mit einer Druckquelle 34 zur Speisung mit Druckluft verbunden ist, je ein Ausgang 35 und 36 zur Entlüftung dient sowie ein Ein-/Ausgang über eine Leitung 37 mit dem Wegeventil 20 und ein Ein-/Ausgang über eine Leitung 38 mit dem Wegeventil 21 verbunden ist.

Die wegeventile 20 und 22 seien für der folgenden Erklärung der Funktion des Wegeventils 30 in Durchlassstellung. Die Leitungen 14 und 37 sowie die Leitungen 15 und 38 sind dabei jeweils miteinander verbunden. In der gezeigten Ruhestellung 31, beispielhaft erzielt durch an dem Wegeventil 30 angeordnete Federn, sind alle fünf Ein- und Ausgänge des Wegeventils 30 voneinander getrennt, so dass der keine steuernden Druckluftkräfte oder Entlüftungskräfte auf den Arbeitszylinder 10 einwirken und dieser seine jeweilige Stellung im Wesentlichen beibehält. Wenn ein an dem Wegeventil 30 angeordneter Antrieb 39 aktiviert wird, wird das Wegeventil 30 in die Ausfahrstellung 32 bewegt, bei der Druckluft in die Leitungen 38 und 15 einströmt und Luft über die Leitungen 14 und 37 sowie den Ausgang 35 entweichen kann. Die Kolbenstange 12 fährt dabei aus dem Arbeitszylinder 10 heraus. Wird ein ebenfalls an dem Wegeventil 30 angeordneter Antrieb 40 aktiviert, wird das Wegeventil 30 in die Einfahrstellung 33 gebracht, so dass Druckluft einerseits in die Leitungen 14 und 37 einströmt und andererseits über die Leitungen 38 und 15 entweichen kann. Die Kolbenstange 12 fährt dabei in den Arbeitszylinder 10 hinein. Statt dem Wegeventil 30 sind auch andere Ventilanordnungen möglich. So könnten z.B. anstatt des Wegeventils 30 an die Leitungen 37 und 38 jeweils ein 3/3-Wegeventile angeschlossen sein, mit denen jeweils ein Belüften, ein Entlüften sowie ein Sperren der Leitungen 37 und 38 möglich ist.

Zur Überprüfung der jeweiligen Druckverhältnisse ist ein Drucksensor 41 an die Leitung 37, ein weiterer Drucksensor 42 an die Leitung 38 angeschlossen. Die Drucksensoren 41 und 42 wirken als Steuer-Überprüfungsmittel. Ferner könnte als Steuer-Überprüfungsmittel auch eine Sensorik, beispielsweise in Form von Endschaltern, zur Überwachung der Funktion des Wegeventils 30 an diesem angeordnet sein.

Die Wegeventile 20, 21 und 23, untereinander verbunden durch die Leitung 22 und versorgt durch die Druckquelle 24, sind Abschaltmittel zur Abschaltung der Wirkfunktion des als Steuermittel wirkenden Wegeventils 30.

Die Funktionen der Wegeventile 23 und 30 werden über die jeweiligen Antriebe 26 sowie 39 und 40 von einer lokalen Steuerungseinrichtung 50 gesteuert. Die lokale Steuerungseinrichtung 50 weist ein Ein-/Ausgabemodul 51, einen Prozessor 52, Speichermittel 53 sowie Schnittstellenmodule 54 und 55 als Verbindungsmittel auf, die jeweils durch nicht gezeigte Verbindungen untereinander verbunden sind. Die lokale Steuerungseinrichtung 50 wird durch ein Betriebssystem sowie durch Software-Module betrieben, die in dem Speichermittel 53 gespeichert sind und deren Programmcode-Sequenzen durch den Prozessor 52 ausgeführt werden. Das Speichermittel 53 umfasst beispielsweise RAM-Module (RAM = Random Access Memory) für temporär zu speichernde Daten sowie Flash-Memory-Module und/oder ROM-Module (ROM= Read Only Memory) für langfristig zu speichernde Daten.

Über das mit einem Bus 56 verbundene Schnittstellenmodul 54 ist die lokale Steuerungseinrichtung 50 mit einer übergeordneten Steuerungseinrichtung 57 verbunden, von der die Steuerungseinrichtung 50 Stellbefehle erhalten kann und an die die Steuerungseinrichtung 50 Meldungen senden kann. Der Bus 56 kann ein Feldbus sein, z.B. ein AS-i Bus (AS-i = Actor Sensor Interface), CAN-Bus oder ein Profibus. Die übergeordnete Steuerungseinrichtung 57 ist im vorliegenden Beispiel ein Bus-Master, während die lokale Steuerungseinrichtung 50 Bus-Slave ist. Es ist auch möglich, dass die lokale Steuerungseinrichtung 50 auch ohne die übergeordnete Steuerungseinrichtung 57 eingesetzt wird oder dass weitere Ventile oder Antriebe an die Steuerungseinrichtung 50 angeschlossen werden. Die übergeordnete Steuerungseinrichtung 57 kann auch ganz entfallen. Ferner kann die lokale Steuerungseinrichtung 50 mit der übergeordneten Steuerungseinrichtung 57 auch über digitale Ein- und Ausgänge verbunden sein.

Ferner ist das Schnittstellenmodul 55 über Verbindungsleitungen 58 mit einem Anzeige- und Befehlseingabe-Modul 59 verbunden. Von dem Anzeige- und Befehlseingabemodul 59 kann die Steuerungseinrichtung 50 z.B. über elektrische Handtaster eingegebene Stellbefehle empfangen. Weiter kann die Steuerungseinrichtung 50 an das Modul 59 Meldungen ausgeben, die das Modul 59 beispielsweise über Leuchtdioden anzeigen kann. Es ist auch möglich, dass das Modul 59 in die Steuerungseinrichtung 50 integriert ist oder ganz entfällt.

Das Ein-/Ausgabemodul 51 ist über eine Verbindung 61 mit dem Antrieb 39, über eine Verbindung 62 mit dem Antrieb 40 sowie über eine Verbindung 63 mit dem Antrieb 26 verbunden. Über die Verbindungen 61, 62 und 63 kann die Steuerungseinrichtung 50 die jeweils angeschlossenen Antriebe aktivieren. Ferner meldet der Drucksensor 41 über eine Verbindung 64, der Drucksensor 42 über eine Verbindung 65 und der Drucksensor 27 über eine Verbindung 66 die jeweils erfassten Druckwerte an das Ein-/Ausgabemodul 51 und damit an die Steuerungseinrichtung 50. Weiter übermittelt der Sensor 16 über eine Verbindung 67 und der Sensor 17 über eine Verbindung 68 seine jeweils an dem Arbeitszylinder 10 erfassten Werte an die Steuerungseinrichtung 50. Die (Überwachungs-) Verbindungen 64, 65, 66, 67 und 68 sowie die (Steuer-) Verbindungen 61, 62 und 63 können diskrete Leitungen sein oder auch über einen Bus führen.

Im Folgenden wird anhand der Figuren 2 und 3 jeweils ein beispielhafter Prüfzyklus zur Überprüfung der sicheren Funktion der Anordnung aus Figur 1 dargestellt. Die Figuren 2 und 3 zeigen jeweils eine Tabelle, in deren linker, mit "ST" überschriebener Spalte Prüf- oder Arbeitsschritte eingetragen sind.

In den mit "31", "32" und "33" überschriebenen Spalten sind die Ruhestellung 31, die Ausfahrstellung 32 und die Einfahrstellung 33 des Wegeventils 30 zur Betätigung des Arbeitszylinders 10 eingezeichnet. Dabei bedeutet "0" in den Spalten "31", "32" und "33", dass das Wegeventil 30 die jeweilige Stellung nicht eingenommen hat. Ferner bedeutet "0→1" in der Spalte "32", dass der Antrieb 39 aktiviert wird und das Wegeventil 30 die Ausfahrstellung 32 einnimmt und bei "1" erreicht hat. In der Spalte "33" heisst "0→1", dass der Antrieb 40 aktiviert wird und das Wegeventil 30 die Einfahrstellung 33 einnimmt und bei "1" erreicht hat. In der Spalte "31" eingetragene Werte stehen dafür, ob das Wegeventil 30 die Ruhestellung 31 - durch Federkraft und Nicht-Aktivierung der Antriebe 39 oder 40 - einnimmt ("0→1"), eingenommen hat ("1"). wieder verlässt ("1→0") oder schon verlassen hat ("0") .

Analog wie die Spalten "32" und "33" sind die Spalten "20", "21" und "23" zu lesen. In der Spalte "23" heisst "0", dass der Antrieb 26 nicht durch die Steuerungseinrichtung 50 aktiviert ist und daher das Wegeventil 23 in Entlüftungsstellung (= Ruhestellung) ist. Die Wegeventile 20 und 21, deren Ansteuerung durch die Druckluft auf der Leitung 22 in den Spalten "20" bzw. "21" gezeigt ist, sind dabei in Ruhelage, also in Sperrstellung ("0"). Wird der Antrieb 26 durch die Steuerungseinrichtung 50 aktiviert ("0→1"), geht das Wegeventil 23 in Schaltstellung ("1"). Dadurch werden auch die Wegeventile 20 und 21 angesteuert und gehen in Durchlassstellung ("1").

Die Spalten "27", "41" und "42" zeigen die von den Drucksensoren 27, 41 und 42 an die Steuerungseinrichtung 50 gemeldeten Signale, wobei "0" bedeutet "kein Druck liegt an" und "1" "Steuerdruck liegt an". Bei den im vorliegenden Fall digital arbeitenden Drucksensoren steht ein "X" für einen undefinierten Zwischenwert des anliegenden Druckes. Die digitale Meldeweise ("0" oder "1") ist jedoch nur beispielhaft zu verstehen, denn die Drucksensoren 27, 41 und 42 können bei entsprechender Ausgestaltung auch genaue Zwischenwerte des jeweils an ihnen anliegenden Druckes melden.

Die Spalten "16" und "17" zeigen die Meldungen der Sensoren 16 und 17. Dabei steht "0" dafür, dass der Kolben 11 von dem jeweiligen Sensor entfernt ist und der jeweilige Sensor ein digitales Signal "0" an die Steuerungseinrichtung 50 meldet, während sich der Kolben 11 bei "1" auf kürzester Distanz zu dem jeweiligen Sensor befindet.

Figur 2 zeigt einen Prüfzyklus beginnend mit einem Schritt 200 bei vollständig "eingefahrenem" Kolben 11. Der Sensor 17 gibt dabei das Signal "1", der Sensor 16 das Signal "0". Ferner sind das Wegeventil 23 und davon abhängig die Wegeventile 20 und 21 aktiviert und der Drucksensor 27 misst das Signal "1", so dass durch das Wegeventil 30 bei aktiver (="1") Einfahrstellung 33 Druckluft über die Leitungen 37 und 14 in den Arbeitszylinder 10 einströmen kann. Der Drucksensor 41 gibt daher das Signal "1" aus, während der an die momentan entlüfteten Leitung 38 angeschlossene Drucksensor "0" ausgibt.

In einem Schritt 201 wird zunächst der Arbeitszylinder 10 von den zu dem Wegeventil 30 führenden Leitung 37 und 38 und damit von einer unerwünschten Druckbeaufschlagung und Entlüftung getrennt. Die Steuerungseinrichtung 50 steuert dabei das Wegeventil 23 zur Einnahme der Entlüftungsstellung an, so dass die Leitung 22 entlüftet wird, der Drucksensor 27 auf "0" gehenden Druck meldet ("1→0") und die Wegeventile 20 und 21 in Sperrstellung gehen ("1→0"). In der Übergangsphase bis zur der Einnahme der Entlüftungsstellung des Wegeventils 23 geben Drucksensoren 41 und 42 ein undefiniertes Signal "X".

In einem Schritt 202 werden dann die Wegeventile 20 und 21 sowie die Drucksensoren 41 und 42 geprüft. Da die Wegeventile 20 und 21 in Sperrstellung sind, kann nun ohne Beeinflussung des Arbeitszylinders 10 das Wegeventil 30 betätigt werden. Die Steuerungseinrichtung 50 aktiviert dazu den Antrieb 39 und deaktiviert den Antrieb 40, so dass das Wegeventil von der Einfahrstellung 33 in die Ausfahrstellung 32 umschaltet, der Drucksensor 42 wegen in die Leitung 38 einströmender Druckluft ein von "0" nach "1" wechselndes, der Drucksensor 41 wegen der nunmehr sich entlüftenden Leitung 37 ein von "1" nach "0" wechselndes Signal meldet. Ist dies nicht der Fall, liegt an ein Fehler vor, den die Steuerungseinrichtung 50 erkennt und beispielsweise an die übergeordnete Steuerungseinrichtung 57 meldet.

In einem Schritt 203 wird dann das Wegeventil 30 in Ruhestellung 31 gebracht, indem die Steuerungseinrichtung 50 auch den Antrieb 39 deaktiviert. Die Leitungen 37 und 38 und damit auch die Kammern des Arbeitszylinders 10 werden dann sowohl durch die Wegeventile 20 und 21 als auch durch das Wegeventil 30 von einer Druckbeaufschlagung oder einer Entlüftung getrennt.

Daher können ohne weitere Auswirkung auf den Arbeitszylinder 10 in einem Schritt 204 das Wegeventil 23 und davon abhängig die Wegeventile 20 und 21 aktiviert werden. Deren jeweilige Stellsignale gehen wie auch der von dem Drucksensor 27 gemessene Wert von "0" auf "1". Sofern dies nicht der Fall ist, liegt ein Fehler bei den Abschaltmitteln vor, den die Steuerungseinrichtung 50 erkennt. Es ist auch möglich, dass in den Wegeventilen 23, 20 und 21 jeweils mit der Steuerungseinrichtung 50 verbundene Sensoren angeordnet sind, deren Signale die Steuerungseinrichtung 50 bei dem Schritt 203 überprüft. Wenn dabei ein Fehler auftritt, kann die Steuerungseinrichtung 50 daraus auf einen sicherheitskritischen Zustand schliessen und eine Gegenmaßnahme vornehmen, z.B. eine weitere Betätigung des Wegeventils 30 verhindern. Wenn bei dem Schritt 204 das Wegeventil 20 in Durchlassstellung geht, kann noch in Arbeitszylinder 10 lagerdeckelseitig sowie in der Leitung 14 befindliche Druckluft in die Leitung 37 einströmen, so dass der Drucksensor 41 von "0" auf "1" wechselnde Werte signalisiert, die von der Steuerungseinrichtung 50 als zu erwartende Werte überwacht werden und bei deren Nichtvorliegen die Steuerungseinrichtung 50 einen sicherheitskritischen Zustand ermittelt.

Ist der Schritt 204 fehlerlos abgearbeitet, steuert die Steuerungseinrichtung 50 in einem Schritt 205 das Wegeventil 30 wieder in Einfahrstellung 33 und zwar durch Aktivierung des Antriebes 40, also durch Gabe eines von "0" nach "1" wechselnden Stellsignales. Dadurch wird die Leitung 15 über die Leitung 38 und den Entlüftungsausgang 36 entlüftet, der Drucksensor 42 meldet bei störungsfreiem Betrieb von "1" auf "0" wechselnde Werte.

Der Prüfzyklus bei "eingefahrenem" Arbeitszylinder 10 ist damit beendet. Ein solcher Prüfzyklus kann jederzeit auch bei Nichtbewegen des Arbeitszylinders 10, z.B. in festen Zeitintervallen, wiederholt werden sowie auch beispielsweise nachdem der Arbeitszylinder 10 "eingefahren" worden ist oder bevor der Arbeitszylinder 10 "ausgefahren" wird. Ein solcher "Ausfahrvorgang" ist in einem Schritt 206 dargestellt. Dabei aktiviert die Steuerungseinrichtung 50 den Antrieb 39 durch Gabe eines von "0" nach "1" wechselnden Stellsignales. Zugleich deaktiviert die Steuerungseinrichtung 50 den Antrieb 40, so dass die Leitung 14 über die Leitung 37 und den Entlüftungsausgang 35 entlüftet wird und der Drucksensor 41 bei störungsfreiem Betrieb von "1" auf "0" wechselnde Werte meldet, während die Leitungen 38 und 15 mit Druckluft beaufschlagt werden, der Drucksensor 42 von "0" nach "1" wechselnde Werte meldet und der Kolben 11 aus dem Arbeitszylinder 10 "ausfährt". Hat der Kolben 11 die Lagerdeckelseite erreicht, meldet der Sensor 16 ein Signal "1", der Sensor 17 ein Signal "0".

Die dann erreichte Ausfahr-Endstellung ist zugleich die in Figur 3 dargestellte Ausgangslage, dort als Schritt 300 bezeichnet. Auch in Ausfahr-Endstellung kann ein Prüfzyklüs durchlaufen werden, wie im Folgenden dargestellt wird.

In einem dem Schritt 201 entsprechenden und gleichwirkenden Schritt 301 wird zunächst der Arbeitszylinder 10 von den zu dem Wegeventil 30 führenden Leitungen 37 und 38 und damit von einer unerwünschten Druckbeaufschlagung und Entlüftung getrennt.

In einem dem Schritt 202 entsprechenden Schritt 302 werden dann die Wegeventile 20 und 21 sowie die Drucksensoren 41 und 42 geprüft. Die Wegeventile 20 und 21 sind in Sperrstellung und das Wegeventil 30 kann daher von der Steuerungseinrichtung 50 ohne Beeinflussung des Arbeitszylinders 10 von der Ausfahrstellung 32 in die Einfahrstellung 33 umschaltet werden. Die Steuerungseinrichtung 50 aktiviert dazu den Antrieb 40 und deaktiviert den Antrieb 39, so dass der Drucksensor 41 wegen in die Leitung 37 einströmender Druckluft ein von "0" nach "1" wechselndes, der Drucksensor 42 wegen der nunmehr sich entlüftenden Leitung 38 ein von "1" nach "0" wechselndes Signal meldet. Ist dies nicht der Fall, liegt ein sicherheitskritischer Fehler vor, den die Steuerungseinrichtung 50 erkennt und beispielsweise eine Warn-Leuchtdiode an dem Anzeige- und Befehlseingabemodul 59 ansteuert.

In einem Schritt 303 deaktiviert die Steuerungseinrichtung 50 auch den Antrieb 40, so dass das Wegeventil 30 in Ruhestellung geht und die Leitungen 37 und 38 weder entlüftet noch extern mit Druckluft beaufschlagt werden können. Dann können in einem Schritt 204 das Wegeventil 23 und davon abhängig die Wegeventile 20 und 21 wieder aktiviert werden und dabei in Durchlassstellung gehen, so dass noch im Arbeitszylinder 10 abschlussdeckelseitig sowie in der Leitung 15 befindliche Druckluft in die Leitung 38 einströmen und der Drucksensor 42 von "0" auf "1" wechselnde Werte signalisiert. Diese werden von der Steuerungseinrichtung 50 als zu erwartende Werte überwacht, so dass die steuerungseinrichtung 50 bei einer Störung einen sicherheitskritischen Fehler meldet.

In einem Schritt 305 aktiviert die Steuerungseinrichtung 50 wieder den Antrieb 39, so dass das Wegeventil 30 wieder in Ausfahrstellung geht und in den Leitungen 14 und 37 befindliche Druckluft entweichen kann. Der Drucksensor 41 meldet dann von "1" auf "0" wechselnde Werte. Auch dieser nunmehr abgeschlossene Prüfzyklus kann jederzeit wiederholt werden.

Ein Schritt 306 zeigt, wie der Kolben 11 wieder "eingefahren" werden kann. Dabei wird der Antrieb 39 deaktiviert, der Antrieb 40 aktiviert. Der Drucksensor 42 meldet durch Entlüftung sinkende Druckwerte, der Drucksensor 41 durch Beaufschlagung mit Druckluft steigende Druckwerte. Nachdem der Kolben 11 den Abschlussdeckel erreicht hat, gibt der Sensor 17 das Signal "1", der Sensor 16 das Signal "0" aus.

Die Steuerungseinrichtung 50 kann die anhand von Figur 2 und Figur 3 dargestellten Prüfschritte nach vorbestimmten, z.B. durch Konfigurationsdaten festgelegten Kriterien selbständig durchführen. Es ist auch möglich, dass der Steuerungseinrichtung 50 an dem Anzeige- und Befehlseingabe-Modul 59 oder von der übergeordneten Steuerungseinrichtung 57 ein Befehl zur Durchführung der Prüfschritte gegeben wird. Ferner kann die Steuerungseinrichtung 50 von dort auch einen sicherheitsorientierten Befehl empfangen, in dem die Steuerungseinrichtung 50 dazu angewiesen wird, einen sicherheitskritischen Zustand zu beenden, indem die Steuerungseinrichtung 50 beispielsweise die Wegeventile 20 und 21 in Sperrstellung bringt.

Figur 4 zeigt im Wesentlichen die aus Figur 1 bekannte Anordnung, wobei gleiche oder gleichwirkende Komponenten mit denselben Bezugszeichen versehen sind. Allerdings sind die als Abschaltmittel eingesetzten Komponenten, insbesondere die Wegeventile 20, 21 und 23 nebst Leitungen, sowie der als Abschalte-Überprüfungsmittel eingesetzte Drucksensor 27 nicht mehr enthalten. Ferner entfällt auch der Sensor 17, während der Sensor 16 nunmehr als Abstandssensor ausgebildet ist, der den Abstand des Kolbens 11 vom Lagerdeckel des Arbeitszylinders 10 erfasst. Weiter ist ein Drucksensor 70 gezeigt, der den Druck der von der Druckquelle 34 gelieferten und über die Leitung 69 zu dem Wegeventil 30 geführten Druckluft erfasst und über eine Verbindung 71 an die Steuerungseinrichtung 50 meldet. Die Steuerungseinrichtung 50 kann den von der Druckquelle 34 in die Leitung 69 eingespeisten Druck über ein Drosselventil 72 einstellen, das über eine Steuer-Verbindung 73 an das Ein-/Ausgabemodul 51 angeschlossen ist. Das Drosselventil 72 ist damit Bestandteil der Steuermittel.

Durch Steuerung des Wegeventils 30 bestimmt die Steuerungseinrichtung 50, wie bereits oben erläutert, die Bewegungsrichtung des Kolbens 11, durch Steuerung des Drosselventils 72 dessen Haltekräfte sowie dessen Bewegungsgeschwindigkeit. Die Bewegungsgeschwindigkeit kann die Steuerungseinrichtung 50 anhand der von dem Sensor 16 gemessenen, bei Bewegung des Kolbens 11 sich verändernden Abstandes des Kolbens 11 von dem Lagerdeckel ermitteln.

Ist die Bewegungsgeschwindigkeit des Kolbens 11 zu groß, vermindert die Steuerungseinrichtung 50 über das Drosselventil 72 den Druck auf der Leitung 69, ist die Bewegungsgeschwindigkeit zu klein, erhöht sie den Druck. Nun kann jedoch an dem Drosselventil ein Defekt auftreten, so dass beispielsweise Druckluft mit ungehindert hohem Druck auf den Kolben 11 einwirkt und dieser mit zerstörerischer Geschwindigkeit bewegt wird. Die Steuerungseinrichtung 50 erkennt jedoch mit Hilfe des Sensors 16 einen solchen sicherheitskritischen Zustand und steuert daher in einer "Notaus-Funktion" das Wegeventil 30 in die Ruhestellung 31, so dass der Arbeitsraum 13 von der Druckquelle 34 getrennt und zugleich an einer Entlüftung gehindert ist und deshalb der Kolben 11 abgebremst wird.

Auch wenn an dem Wegeventil 30 ein sicherheitskritischer Fehler auftritt, kann die Steuerungseinrichtung 50 diesen erkennen und eine Folgereaktion zu dessen Abhilfe bewirken. Wenn nämlich das Wegeventil 30 beispielsweise in Ausfahrstellung 32 ist, so müssen von dem Drucksensor 42 und dem Drucksensor 70 übereinstimmende Druckwerte ermittelt werden, die wesentlich höher sind, als die von dem Drucksensor 41 in Folge der Entlüftung der Leitung 14 gemessenen Werte. Ist dies nicht der Fall, erkennt die Steuerungseinrichtung 50 dieses Problem und signalisiert das Problem in einer Sicherheitswarnmeldung an die übergeordnete Steuerungseinrichtung 57. Diese kann dann beispielsweise die Steuerungseinrichtung 50 in einem sicherheits-Notbefehl dazu anweisen, das Drosselventil 72 komplett zu schliessen.

Es ist auch möglich, dass die Steuerungseinrichtung 50 eine nicht gezeigte untergeordnete Steuerungseinrichtung in der dargestellten Weise sicherheitsorientiert ansteuert und z.B. auf eine von dieser gesendeten Warn-Meldungen den Arbeitszylinder 10 in einer "Notaus-Funktion" absperrt.

## Patentansprüche

1. Lokale Steuerungseinrichtung (50) für ein fluidtechnisches System mit zumindest einem fluidtechnischen Aktor (10), der durch die lokale Steuerungseinrichtung (50) über Steuermittel (30) gesteuert werden kann, wobei zumindest ein Sensor (16, 17, 27, 41, 42) zur Übermittlung zumindest einer Information über zumindest einen Betriebszustand des fluidtechnischen Systems an die lokale Steuerungseinrichtung (50) vorgesehen ist, wobei die lokale Steuerungseinrichtung (50) derart ausgestaltet ist, dass sie die zumindest eine Information zur Ermittlung zumindest eines sicherheitskritischen Zustandes auswerten kann und dass sie bei Vorliegen des zumindest einen sicherheitskritischen Zustandes zumindest eine vorbestimmte Folgeaktion ausführt, und wobei das fluidtechnische System von der lokalen Steuerungseinrichtung (50) ansteuerbare Abschaltmittel (20, 21, 23) zur Abschaltung der Wirkfunktion der Steuermittel (30) auf den zumindest einen fluidtechnischen Aktor (10) und mit der lokalen Steuerungseinrichtung (50) zusammenwirkende Steuer-Überprüfungsmittel (41, 42) zur Überprüfung der Steuermittel (30) aufweist, **dadurch gekennzeichnet, dass** die lokale Steuerungseinrichtung (50) zu einer Überprüfung der Abschaltmittel (20, 21, 23) anhand von mit der lokalen Steuerungseinrichtung (50) zusammenwirkenden Abschalte-Überprüfungsmitteln (27) und/oder zur Überprüfung der Steuermittel (30) anhand der Steuer-Überprüfungsmittel (41, 42) zum zumindest teilweisen Abschalten der Wirkfunktion der Steuermittel (30) mit Hilfe der Abschaltmittel (20, 21, 23) und nach der Überprüfung zum wieder Einschalten der Wirkfunktion der Steuermittel (30) ausgestaltet ist.

2. Lokale Steuerungseinrichtung nach Anspruch 1, **dadurch gekennzeichnet, dass** die lokale Steuerungseinrichtung (50) als Folgeaktion den fluidtechnischen Aktor (10) zur Einnahme eines sicheren Betriebszustandes ansteuert.

3. Lokale Steuerungseinrichtung nach Anspruch 1 oder 2, **dadurch gekennzeichnet, dass** sie Verbindungsmittel (54) zu einer übergeordneten Steuerungseinrichtung zum Versenden einer Information über das Vorliegen des sicherheitskritischen Zustandes durch die lokale Steuerungseinrichtung (50) als Folgeaktion aufweist.

4. Lokale Steuerungseinrichtung nach einem der Ansprüche 1 bis 3, **dadurch gekennzeichnet, dass** sie derart ausgestaltet ist, dass sie zur Überprüfung der Abschaltmittel (20, 21, 23) die Steuermittel (30) in vorbestimmter Weise betätigen kann.

5. Lokale Steuerungseinrichtung nach einem der vorhergehenden Ansprüche, **dadurch gekennzeichnet, dass** sie derart ausgestaltet ist, dass sie die Steuermittel (30) in Abhängigkeit von einer vorbestimmten Betätigung der Steuermittel (30), insbesondere nach Erreichen einer Endlage des zumindest einen fluidtechnischen Aktors (10), und/oder zu vorbestimmten Zeitpunkten überprüfen kann.

6. Lokale Steuerungseinrichtung nach einem der vorhergehenden Ansprüche, **dadurch gekennzeichnet, dass** sie derart ausgestaltet ist, dass sie die Abschaltmittel (20, 21, 23) in Abhängigkeit von einer vorbestimmten Betätigung der Abschaltmittel (20, 21, 23) oder der Steuermittel (30), insbesondere nach Erreichen einer Endlage des zumindest einen fluidtechnischen Aktors (10), und/oder zu vorbestimmten Zeitpunkten überprüfen kann.

7. Lokale Steuerungseinrichtung nach einem der Ansprüche 3 bis 6, **dadurch gekennzeichnet, dass** sie derart ausgestaltet ist, dass sie über die Verbindungsmittel (54) von der übergeordneten Steuerungseinrichtung eine Sicherheitsanweisung empfangen kann, in der die lokale Steuerungseinrichtung (50) zur Ansteuerung des fluidtechnischen Aktors (10) in einen sicheren Betriebszustandes angewiesen wird.

8. Lokale Steuerungseinrichtung nach einem der Ansprüche 3 bis 7, **dadurch gekennzeichnet, dass** sie derart ausgestaltet ist, dass sie über die Verbindungsmittel von der übergeordneten Steuerungseinrichtung eine Überprüfungsanweisung empfangen kann, in der die lokale Steuerungseinrichtung (50) zur Überprüfung der Steuermittel (30) angewiesen wird.

9. Lokale Steuerungseinrichtung nach einem der vorhergehenden Ansprüche, **dadurch gekennzeichnet, dass** sie derart ausgestaltet'ist, dass sie bei Empfang einer Anweisung zur Betätigung der Steuermittel (30) ermittelt, ob ein sicherheitskritischer Zustand vorliegt und dass die lokale Steuerungseinrichtung (50) die Anweisung nur dann ausführt, wenn kein sicherheitskritischer Zustand vorliegt.

10. Fluidtechnisches System zur sicherheitsorientierten Steuerung zumindest eines fluidtechnischen Aktors (10), **dadurch gekennzeichnet, dass** es zumindest eine lokale Steuerungseinrichtung (50) nach einem der vorhergehenden Ansprüche aufweist, wobei zumindest ein Sensor (16, 17, 27, 41, 42) zur Übermittlung zumindest einer Information über zumindest einen Betriebszustand des fluidtechnischen Systems an die lokale Steuerungseinrichtung (50) vorgesehen ist, und dass es von der lokalen Steuerungseinrichtung (50) ansteuerbare Abschaltmittel (20, 21, 23) zur Abschaltung der Wirkfunktion der Steuermittel (30) auf den zumindest einen fluidtechnischen Aktor (10) und mit der lokalen Steuerungseinrichtung (50) zusammenwirkende Steuer-Überprüfungsmittel (41, 42) zur Überprüfung der Steuermittel (30) aufweist.

11. Fluidtechnisches System nach Anspruch 10, **dadurch gekennzeichnet, dass** die Abschaltmittel (20, 21, 23) fluidisch und/oder elektrisch betätigbar sind.

12. Fluidtechnisches System nach Anspruch 10 oder 11, **dadurch gekennzeichnet, dass** es als Folgeaktion eine optische und/oder akustische Meldeeinrichtung (59) zum Melden des sicherheitskritischen Zustandes ansteuert.

13. Fluidtechnisches System nach einem der Ansprüche 10 bis 12, **dadurch gekennzeichnet, dass** es den fluidtechnischen Aktor (10) enthält.

14. Software-Modul für eine lokale Steuerungseinrichtung (50) eines fluidtechnischen Systems mit zumindest einem fluidtechnischen Aktor (10), der durch die lokale elektrische Steuerungseinrichtung (50) über Steuermittel (30) gesteuert werden kann, wobei das Software-Modul Programmcode enthält, der von zumindest einem Prozessor (52) der lokalen Steuerungseinrichtung (50) ausgeführt werden kann, wobei in dem fluidtechnischen System zumindest ein Sensor (16, 17, 27, 41, 42) zur Übermittlung zumindest einer Information über zumindest einen Betriebszustand des fluidtechnischen Systems an die lokale Steuerungseinrichtung (50) vorgesehen ist, wobei das Software-Modul Auswertemittel aufweist, die derart ausgestaltet sind, dass die lokale Steuerungseinrichtung (50) die zumindest eine Information zur Ermittlung zumindest eines sicherheitskritischen Zustandes auswerten kann, und wobei das Software-Modul Reaktionsmittel aufweist, die derart ausgestaltet sind, dass die lokale Steuerungseinrichtung (50) bei Vorliegen des zumindest einen sicherheitskritischen Zustandes zumindest eine vorbestimmte Folgeaktion ausführen kann, wobei das fluidtechnische System von der lokalen Steuerungseinrichtung (50) ansteuerbare Abschaltmittel (20, 21, 23) zur Abschaltung der Wirkfunktion der Steuermittel (30) auf den zumindest einen fluidtechnischen Aktor (10) und mit der lokalen Steuerungseinrichtung (50) zusammenwirkende Steuer-Überprüfungsmittel (41, 42) zur Überprüfung der Steuermittel (30) aufweist, wobei das Software-Modul derart ausgestaltet ist, dass es zu einer Überprüfung der Abschaltmittel (20, 21, 23) anhand von mit der lokalen Steuerungseinrichtung (50) zusammenwirkenden Abschalte-Überprüfungsmitteln (27) und/oder zur Überprüfung der Steuermittel (30) anhand der Steuer-Überprüfungsmittel (41, 42) die Wirkfunktion der Steuermittel (30) mit Hilfe der Abschaltmittel (20, 21, 23) zumindest teilweise abschaltet und nach der Überprüfung wieder einschaltet.

15. Verfahren für ein fluidtechnisches System, mit zumindest einem fluidtechnischen Aktor (10), der durch Steuermittel (30) zumindest einer lokalen Steuerungseinrichtung (50) gesteuert werden kann, mit den Schritten:
- die lokale Steuerungseinrichtung (50) steuert zu einer Überprüfung der Abschaltmittel (20, 21, 23) anhand von mit der lokalen Steuerungseinrichtung (50) zusammenwirkenden Abschalte-Überprüfungsmitteln (27) und/oder zur Überprüfung der Steuermittel (30) anhand von Steuer-Überprüfungsmitteln (41, 42) Abschaltmittel (20, 21, 23) zur Abschaltung der Wirkfunktion der Steuermittel (30) auf den zumindest einen fluidtechnischen Aktor (10) an,
- die Steuer-Überprüfungsmittel (41, 42) zur Überprüfung der Steuermittel (30) und/oder die Abschalte-Überprüfungsmittel (27) zu einer Überprüfung der Abschaltmittel (20, 21, 23) mit zumindest einem Sensor (16, 17, 27, 41, 42) übermitteln zumindest eine Information über zumindest einen Betriebszustand des fluidtechnischen Systems an die lokale Steuerungseinrichtung (50),
- die lokale Steuerungseinrichtung (50) ermittelt aus der zumindest einen Information, ob ein sicherheitskritischer Zustand vorliegt, und
- die lokale Steuerungseinrichtung (50) führt bei Vorliegen eines sicherheitskritischen Zustandes zumindest eine vorbestimmte Folgeaktion aus.

16. Verfahren nach Anspruch 15, **dadurch gekennzeichnet, dass** die lokale Steuerungseinrichtung (50) die Steuermittel (30) in Abhängigkeit von einer vorbestimmten Betätigung der Steuermittel (30), insbesondere nach Erreichen einer Endlage des zumindest einen fluidtechnischen Aktors (10), und/oder zu vorbestimmten Zeitpunkten überprüft.

17. Verfahren nach Anspruch 16, **dadurch gekennzeichnet, dass** die lokale Steuerungseinrichtung (50) die Steuermittel (30) mit Hilfe einer Folge vorbestimmter Prüfschritte (201, 202, 203, 204, 205) überprüft.

## Claims

1. Local control device (50) for a fluidic system comprising at least one fluidic actuator (10) that may be controlled by means of the local control device (50) via control means (30), at least one sensor (16, 17, 27, 41, 42) being provided for transmitting at least one piece of information regarding at least one operating state of the fluidic system to the local control device (50), the local control device (50) being configured such that it can evaluate the at least one piece of information in order to determine at least one safety-critical state and that, in the event of the at least one safety-critical state, it carries out at least one predetermined follow-up action, and the fluidic system comprising deactivation means (20, 21, 23) that may be triggered by the local control device (50) to deactivate the active function of the control means (30) on the at least one fluidic actuator (10) and control monitoring means (41, 42), which cooperate with the local control device (50), for monitoring the control means (30), **characterised in that** the local control device (50) is configured for monitoring the deactivation means (20, 21, 23), using deactivation monitoring means (27) cooperating with the local control device (50), and/or for monitoring the control means (30), using the control monitoring means (41, 42) for at least partially deactivating the active function of the control means (30) with the assistance of the deactivation means (20, 21, 23), and for reactivating the active function of the control means (30) after monitoring.

2. Local control device according to claim 1, **characterised in that**, in order to assume a safe operating state, the local control device (50) triggers the fluidic actuator (10) as a follow-up action.

3. Local control device according to either claim 1 or claim 2, **characterised in that** it comprises means (54) for connecting to a superordinate control device for sending a piece of information regarding the presence of the safety-critical state by means of the local control device (50) as a follow-up action.

4. Local control device according to any one of claims 1 to 3, **characterised in that** it is configured such that it can actuate the control means (30) in a predetermined manner in order to monitor the deactivation means (20, 21, 23).

5. Local control device according to any one of the preceding claims, **characterised in that** it is configured such that it can monitor the control means (30) as a function of a predetermined actuation of the control means (30), in particular after reaching a final position of the at least one fluidic actuator (10), and/or at predetermined points in time.

6. Local control device according to any one of the preceding claims, **characterised in that** it is configured such that it can monitor the deactivation means (20, 21, 23) as a function of a predetermined actuation of the deactivation means (20, 21, 23) or the control means (30), in particular after reaching a final position of the at least one fluidic actuator (10), and/or at predetermined points in time.

7. Local control device according to any one of claims 3 to 6, **characterised in that** it is configured such that it can receive from the superordinate control device via the connecting means (54) a safety direction, in which the local control device (50) is directed into a safe operating state in order to trigger the fluidic actuator (10).

8. Local control device according to any one of claims 3 to 7, **characterised in that** it is configured such that it can receive from the superordinate control device via the connecting means a monitoring direction, in which the local control device (50) is directed to monitor the control means (30).

9. Local control device according to any one of the preceding claims, **characterised in that** it is configured such that, on receiving a direction to actuate the control means (30), it determines whether there is a safety-critical state, and **in that** the local control device (50) only carries out the direction if there is no safety-critical state.

10. Fluidic system for the safety-oriented controlling of at least one fluidic actuator (10), **characterised in that** it comprises at least one local control device (50) according to any one of the preceding claims, at least one sensor (16, 17, 27, 41, 42) being provided for transmitting at least one piece of information regarding at least one operating state of the fluidic system to the local control device (50), and **in that** it comprises deactivation means (20, 21, 23), which may be triggered by the local control device (50), for deactivating the active function of the control means (30) on the at least one fluidic actuator (10) and control monitoring means (41, 42), which cooperate with the local control device (50), for monitoring the control means (30).

11. Fluidic system according to claim 10, **characterised in that** the deactivation means (20, 21, 23) may be actuated fluidically and/or electrically.

12. Fluidic system according to either claim 10 or claim 11, **characterised in that**, as a follow-up action, it triggers an optical and/or sound reporting device (59) for reporting the safety-critical state.

13. Fluidic system according to any one of claims 10 to 12, **characterised in that** it contains the fluidic actuator (10).

14. Software module for a local control device (50) of a fluidic system comprising at least one fluidic actuator (10), which may be controlled by means of the local control device (50) via control means (30), the software module containing a programme code that may be carried out by at least one processor (52) of the local control device (50), at least one sensor (16, 17, 27, 41, 42) being provided in the fluidic system for transmitting at least one piece of information regarding at least one operating state of the fluidic system to the local control device (50), the software module comprising evaluating means that are configured such that the local control device (50) can evaluate the at least one piece of information in order to determine at least one safety-critical state, and the software module comprising reaction means that are configured such that, in the event of the at least one safety-critical state, the local control device (50) can carry at least one predetermined follow-up action, the fluidic system comprising deactivation means (20, 21, 23) that may be triggered by the local control device (50) to deactivate the active function of the control means (30) on the at least one fluidic actuator (10) and control monitoring means (41, 42), which cooperate with the local control device (50), for monitoring the control means (30), the software module being configured such that, in order to monitor the deactivation means (20, 21, 23) using deactivation monitoring means (27) that cooperate with the local control device (50) and/or in order to monitor the control means (30) using the control monitoring means (41, 42), it at least partially deactivates the active function of the control means (30) with the assistance of the deactivation means (20, 21, 23) and reactivates it after monitoring.

15. Method for a fluidic system comprising at least one fluidic actuator (10) that may be controlled by means of the control means (30) of at least one local control device (50), comprising the followings steps:
- In order to monitor the deactivation means (20, 21, 23) using deactivation monitoring means (27) that cooperate with the local control device (50) and/or in order to monitor the control means (30) using control monitoring means (41, 42), the local control device (50) triggers deactivation means (20, 21, 23) for deactivating the active function of the control means (30) on the at least one fluidic actuator (10);
- the control monitoring means (41, 42) for monitoring the control means (30) and/or the deactivation monitoring means (27) for monitoring the deactivation means (20, 21, 23) comprising at least one sensor (16, 17, 27, 41, 42) transmit at least one piece of information regarding at least one operating state of the fluidic system to the local control device (50);
- the local control device (50) determines from the at least one piece of information whether there is a safety-critical state; and
- in the event of a safety-critical state, the local control device (50) carries out at least one predetermined follow-up action.

16. Method according to claim 15, **characterised in that** the local control device (50) monitors the control means (30) as a function of a predetermined actuation of the control means (30), in particular after reaching a final position of the at least one fluidic actuator (10), and/or at predetermined points in time.

17. Method according to claim 16, **characterised in that** the local control device (50) monitors the control means (30) with the assistance of a sequence of predetermined inspection steps (201, 202, 203, 204, 205).

## Revendications

1. Dispositif de commande local (50) pour un système fluidique comprenant au moins un actionneur fluidique (10), qui peut être commandé par le dispositif de commande local (50) par l'intermédiaire de moyens de commande (30), au moins un détecteur (16, 17, 27, 41, 42) destiné à transmettre au moins une information sur au moins un état de fonctionnement du système fluidique au dispositif de commande local (50) étant prévu, le dispositif de commande local (50) étant configuré de telle sorte qu'il peut analyser l'au moins une information pour déterminer au moins un état de sécurité critique et en ce qu'il exécute, en présence de l'au moins un état de sécurité critique, au moins une action séquentielle prédéfinie, et le système fluidique comprenant des moyens de mise hors service (20, 21, 23) pouvant être commandés par le dispositif de commande local (50), destinés à mettre hors service la fonction active des moyens de commande (30) sur l'au moins un actionneur fluidique (10) et des moyens de contrôle de commande (41, 42) coopérant avec le dispositif de commande local (50), destinés à contrôler les moyens de commande (30), **caractérisé en ce que** le dispositif de commande local (50) est configuré pour un contrôle des moyens de mise hors service (20, 21, 23) en s'appuyant sur les moyens de contrôle de mise hors service (27) coopérant avec le dispositif de commande local (50) et/ou pour le contrôle des moyens de commande (30) en s'appuyant sur les moyens de contrôle de commande (41, 42), destinés à mettre hors service au moins partiellement la fonction active des moyens de commande (30) à l'aide des moyens de mise hors service (20, 21, 23) et après le contrôle, pour remettre en service la fonction active des moyens de commande (30).

2. Dispositif de commande local selon la revendication 1, **caractérisé en ce que** le dispositif de commande local (50) commande en tant qu'action séquentielle l'actionneur fluidique (10) pour qu'il passe à un état de fonctionnement sûr.

3. Dispositif de commande local selon la revendication 1 ou 2, **caractérisé en ce qu'**il comprend des moyens de connexion (54) à un dispositif de commande privilégié, pour envoyer une information sur la présence de l'état de sécurité critique par le dispositif de commande local (50) comme action séquentielle.

4. Dispositif de commande local selon l'une des revendications 1 à 3, **caractérisé en ce qu'**il est configuré de telle sorte qu'il peut actionner les moyens de commande (30) d'une façon prédéfinie pour contrôler les moyens de mise hors service (20, 21, 23).

5. Dispositif de commande local selon l'une des revendications précédentes, **caractérisé en ce qu'**il est configuré de telle sorte qu'il peut contrôler les moyens de commande (30) en fonction d'un actionnement prédéfini des moyens de commande (30), en particulier après qu'un des actionneurs fluidiques (10) ait atteint une position finale et/ou à des moments prédéfinis.

6. Dispositif de commande local selon l'une des revendications précédentes, **caractérisé en ce qu'**il est configuré de telle sorte qu'il peut contrôler les moyens de mise hors service (20, 21, 23) en fonction d'un actionnement prédéfini des moyens de mise hors service (20, 21, 23) ou des moyens de commande (30), en particulier après qu'un des actionneurs fluidiques (10) ait atteint une position finale, et/ou à des moments prédéfinis.

7. Dispositif de commande local selon l'une des revendications 3 à 6, **caractérisé en ce qu'**il est configuré de telle sorte qu'il peut recevoir, par l'intermédiaire des moyens de connexion (54) du dispositif de commande privilégié, une instruction de sécurité, dans laquelle le dispositif de commande local (50) reçoit l'instruction de commander l'actionneur fluidique (10) dans un état de fonctionnement sûr.

8. Dispositif de commande local selon l'une des revendications 3 à 7, **caractérisé en ce qu'**il est configuré de telle sorte qu'il peut recevoir, par l'intermédiaire des moyens de connexion du dispositif de commande privilégié, une instruction de contrôle dans laquelle le dispositif de commande local (50) reçoit l'instruction de contrôler les moyens de commande (30).

9. Dispositif de commande local selon l'une des revendications précédentes, **caractérisé en ce qu'**il est configuré de telle sorte qu'il détermine, à la réception d'une instruction d'actionnement des moyens de commande (30), si un état de sécurité critique est présent et **en ce que** le dispositif de commande local (50) n'exécute alors l'instruction que si aucun état de sécurité critique n'est présent.

10. Système fluidique pour la commande orientée vers la sécurité d'au moins un actionneur fluidique (10), **caractérisé en ce qu'**il comprend au moins un dispositif de commande local (50) selon l'une des revendications précédentes, au moins un détecteur (16, 17, 27, 41, 42) destiné à transmetrre au moins une information sur au moins un état de fonctionnement du système fluidique au dispositif de commande local (50) étant prévu, et **en ce qu'**il comprend des moyens de mise hors service (20, 21, 23) pouvant être commandés par le dispositif de commande local (50), destinés à mettre hors service la fonction active des moyens de commande (30) sur l'un des actionneurs fluidiques (10) et des moyens de contrôle de commande (41, 42) coopérant avec le dispositif de commande local (50), destinés à contrôler les moyens de commande (30).

11. Système fluidique selon la revendication 10, **caractérisé en ce que** les moyens de mise hors service (20, 21, 23) peuvent être actionnés de manière fluidique et/ou électrique.

12. Système fluidique selon la revendication 10 ou 11, **caractérisé en ce qu'**il commande, en tant qu'action séquentielle, un dispositif de signalisation optique et/ou acoustique (59) destiné à signaler l'état de sécurité critique.

13. Système fluidique selon l'une des revendications 10 à 12, **caractérisé en ce qu'**il contient l'actionneur fluidique (10).

14. Module de logiciel pour un dispositif de commande local (50) d'un système fluidique comprenant au moins un actionneur fluidique (10), qui peut être commandé par le dispositif de commande électrique local (50) par l'intermédiaire de moyens de commande (30), le module de logiciel contenant un code de programme, qui peut être exécuté par au moins un processeur (52) du dispositif de commande local (50), au moins un détecteur (16, 17, 27, 41, 42) étant prévu dans le système fluidique pour transmettre au moins une information sur au moins un état de fonctionnement du système fluidique au dispositif de commande local (50), le module de logiciel comprenant des moyens d'analyse, qui sont configurés de telle sorte que le dispositif de commande local (50) peut analyser l'au moins une information pour déterminer au moins un état de sécurité critique, et le module de logiciel comprenant des moyens de réaction, qui sont configurés de telle sorte que le dispositif de commande local (50) peut exécuter, en présence de l'au moins un état de sécurité critique, au moins une action séquentielle prédéfinie, le système fluidique comprenant des moyens de mise hors service (20, 21, 23) pouvant être commandés par le dispositif de commande local (50), destinés à mettre hors service la fonction active des moyens de commande (30) sur l'un des actionneurs fluidiques (10) et des moyens de contrôle de commande (41, 42) coopérant avec le dispositif de commande local (50), destinés à contrôler les moyens de commande (30), le module de logiciel étant configuré de telle sorte que pour un contrôle des moyens de mise hors service (20, 21, 23) en s'appuyant sur les moyens de contrôle de mise hors service (27) coopérant avec le dispositif de commande local (50) et/ou pour le contrôle des moyens de commande (30) en s'appuyant sur les moyens de contrôle de commande (41, 42), il met hors service au moins en partie la fonction active des moyens de commande (30) à l'aide des moyens de mise hors service (20, 21, 23) et la remet en service après le contrôle.

15. Procédé pour un système fluidique, comprenant au moins un actionneur fluidique (10), qui peut être commandé par des moyens de commande (30) d'au moins un dispositif de commande local (50), comprenant les étapes suivantes :
- le dispositif de commande local (50) commande, pour un contrôle des moyens de mise hors service (20, 21, 23) en s'appuyant sur des moyens de contrôle de mise hors service (27) coopérant avec le dispositif de commande local (50) et/ou pour le contrôle des moyens de commande (30) en s'appuyant sur les moyens de contrôle de commande (41, 42), les moyens de mise hors service (20, 21, 23) destinés à mettre hors service la fonction active des moyens de commande (30) sur l'au moins un actionneur fluidique (10),
- les moyens de contrôle de commande (41, 42) destinés à contrôler les moyens de commande (30) et/ou les moyens de contrôle de mise hors service (27) destinés à contrôler les moyens de mise hors service (20, 21, 23) comprenant au moins un détecteur (16, 17, 27, 41, 42) transmettent au moins une information sur au moins un état de fonctionnement du système fluidique au dispositif de commande local (50),
- le dispositif de commande local (50) détermine à partir d'une des informations si un état de sécurité critique est présent, et
- le dispositif de commande local (50) exécute, en présence d'un état de sécurité critique, au moins une action séquentielle prédéfinie.

16. Procédé selon la revendication 15, **caractérisé en ce que** le dispositif de commande local (50) contrôle les moyens de commande (30) en fonction d'un actionnement prédéfini des moyens de commande (30), en particulier après qu'un des actionneurs fluidiques (10) ait atteint une position finale, et/ou à des moments prédéfinis.

17. Procédé selon la revendication 16, **caractérisé en ce que** le dispositif de commande local (50) contrôle les moyens de commande (30) à l'aide d'une série d'étapes de contrôle (201, 202, 203, 204, 205) prédéfinies.
